# EUROPÄISCHE PATENTSCHRIFT

(11) **EP 0 075 761 B1**
(45) Veröffentlichungstag und Bekanntmachung des Hinweises auf die Patenterteilung: **29.01.1986**
(21) Anmeldenummer: 82108313.6
(22) Anmeldetag: 09.09.1982
(51) Int. Cl.: D06F 55/00

(54) **Wäscheklammer zum Befestigen von Wäsche auf Wäscheleinen**
Clothes peg for fastening laundry onto clothes lines
Pince à linge pour la fixation de linge sur des cordes à linge

(30) Priorität: 26.09.1981 DE 3138418
(43) Veröffentlichungstag der Anmeldung: 06.04.1983
(73) Patentinhaber: Dirschnabel, Hans-Peter, D-7314 Wernau/N. (DE)
(72) Erfinder: Dirschnabel, Hans-Peter, D-7314 Wernau/N. (DE)
(74) Vertreter: Rüger, Rudolf, Dr.-Ing.

## Beschreibung

Die Erfindung betrifft eine Wäscheklammer, insbesondere zum Aufhängen von Wäschestücken auf Wäscheleinen, mit zwei miteinander und zwischen ihren Enden gelenkig verbundenen Klammerschenkeln, die zumindest in einem Teilabschnitt aus elastisch verformbarem Material bestehen, die an ihren einen Enden Klemmbacken aufweisen und an deren den Klemmbacken abgewandten Schenkelenden Spreizschenkel angeordnet sind, deren Gesamtlänge grösser ist, als der Abstand zwischen den freien Enden der Klammerschenkel in der Klemmstellung der Wäscheklammer.

Diese von der DE-GM-7225759 bekannte Wäscheklammer ist aus elastischem Kunststoffmaterial einstückig spritzgeformt hergestellt. Die Klemmkraft wird durch angeformte Spreizfedern erzeugt. Bei der Wäscheklammer nach dem DE-GM 7225759 muss nach der Spritzformung der Rastlagerzapfen in die Rastlagerbuchse eingerastet werden, das heisst, dass ein zweiter Arbeitsgang erforderlich ist. Auch ist es unvorstellbar, dass mit solchen Kunststoffedern eine Klemmkraft erreicht werden kann, wie sie bei der Verwendung eines Kniehebels möglich ist. Ausserdem ist bekannt, dass solche Kunststoffedern bei längerer Belastung an Kraft verlieren, die z. B. bei auftretenden starken Windböen jedoch unerlässlich ist.

Eine Wäscheklammer mit Schnappverschluss ist durch die DE-OS 1585685 bekannt. Bei dieser Klammer besteht jedoch die Gefahr, dass dadurch, dass Wäscheleinen und -stücke verschieden dick sein können, die geometrischen Verhältnisse der Schnappvorrichtung beim Schliessen so verändert sind, dass sie nicht mehr funktioniert. Dies würde bedeuten, dass mit dieser Klammer nur Wäschestücke und Wäscheleinen mit sehr eingeschränkter masslicher Toleranz eingeklemmt werden können.

Der Erfindung liegt die Aufgabe zugrunde, eine Wäscheklammer zu schaffen, die sich durch einfachsten und funktionsgerechten Aufbau auszeichnet, die sich in einem Arbeitsgang herstellen lässt, grössere Klemmkraft erreicht und bessere Funktionssicherheit bei verschieden starken Wäscheleinen und -stücken aufweist.

Diese Aufgabe wird dadurch gelöst, dass die Klemmbacken in unbelastetem Zustand eine sich keilförmig erweiternde Aufnahme für die Wäschestücke bilden, und dass die Spreizschenkel zur Bildung eines Kniehebelverschlusses miteinander über ein Gelenk und mit den Schenkelenden der Klammerschenkel über jeweils ein Gelenk verbunden sind.

Vorteilhafte Ausgestaltungen der Erfindung sind in den Unteransprüchen aufgeführt.

Der Vorteil der Erfindung besteht unter anderem darin, dass durch die keilförmige Anordnung der Klemmbacken bei unterschiedlichen Durchmessern der Wäscheleinen bzw. unterschiedlicher Dicke der Wäschestücke die geometrischen Verhältnisse am Kniehebel nicht beeinflusst werden, was immer gleiche Ausgangslage des Kniehebels vor dem Schliessen und somit weitgehend gleiche Wirkungskräfte beim Schliessen der Wäscheklammer zur Folge hat.

Die Erfindung soll nachstehend unter Bezugnahme auf die beigefügte Zeichnung näher beschrieben werden. Es zeigen:
Fig. 1 eine Wäscheklammer vor der Klemmung;
Fig. 2 die Klammer in Funktion;
Fig. 3 die Draufsicht der Klammer.

Die Klammer nach der Fig. 1 bis 3 besteht aus zwei etwa dreieckförmigen Klammerschenkeln 1, 2, die in ihrer Mitte durch einen biegsamen Steg od. dgl. 3 verbunden sind. Während die unteren Klammerschenkelenden die Form vom Klemmbacken 4, 5 haben und an ihren Innenseiten halbkreis- oder keilförmige Querrillen 4a, 5a besitzen, sind die oberen als kurze, steife oder lange, elastische Schenkelenden 6, 7 ausgebildet, dessen Enden über leicht biegsame Kunststoffgelenke 8, 9 mit in seinen Hälften steifen Spreizschenkeln 10, 11 verbunden sind. Diese wiederum sind in der Mitte durch ein leicht biegsames Gelenk 12 verbunden. Die Klammer wird beim Gebrauch mit der Öffnung der Klemmbacken 4, 5 über das Wäschestück 18 mit der Wäscheleine 19 geschoben, bis sie sich durch die Verengung der Klemmbakken 4, 5 verklemmen. Dann wird der Kniehebelverschluss 8, 9, 10, 11, 12 in der Mitte nach unten gedrückt bis er über die Linie X schnappt und durch die Eckkanten 13, 14 an den Innenseiten der oberen Schenkelenden 13,14 in einer gestreckten Form, mit leichtem Winkel nach unten, gehalten wird, siehe Fig. 2. Wird das Gelenk 12 nach oben über die Linie X gebracht, kehrt die Klammer in ihre Ausgangsform (Fertigungsform) zurück. Der Begrenzungsanschlag nach oben wird dabei durch die Eckkante 15 gebildet. Fig. 3 zeigt eine Draufsicht der Klammer, wobei die halbkreisförmigen Ausbuchtungen 16, 17 in der Mitte des Kniehebels 8, 9, 10, 11, 12 zu sehen sind.

## Patentansprüche

1. Wäscheklammer mit zwei miteinander und zwischen ihren Enden gelenkig verbundenen Klammerschenkeln, die zumindest in einem Teilabschnitt aus elastisch verformbarem Material bestehen, die an ihren einen Enden Klemmbacken aufweisen, und an deren den Klemmbacken abgewandten Schenkelenden Spreizschenkel angeordnet sind, deren Gesamtlänge grösser ist als der Abstand zwischen den freien Enden der Klammerschenkel in der Klemmstellung der Wäscheklammer, dadurch gekennzeichnet, dass die Klemmbacken (4, 5) in unbelastetem Zustand eine sich keilförmig erweiternde Aufnahme für die Wäschestücke bilden, und dass die Spreizschenkel (10, 11) zur Bildung eines Kniehebelverschlusses (8 bis 12) miteinander über ein Gelenk (12) und mit den Schenkelenden (6, 7) der Klammerschenkel (1, 2) über jeweils ein Gelenk (8, 9) verbunden sind.

2. Wäscheklammer nach Anspruch 1, dadurch gekennzeichnet, dass die Innenseiten der Klemmbacken (4, 5) mit halbkreis- oder kerbförmigen Querrillen (4a, 5a) versehen sind.

3. Wäscheklammer nach Anspruch 1 oder 2, dadurch gekennzeichnet, dass die Spreizschenkel (10, 11) an ihrer Unterseite so ausgebildet sind, dass der Begrenzungsanschlag nach oben durch untenseitig innenliegende Eckkanten (15) und der Begrenzungsanschlag nach unten von den äusseren untenseitig liegenden Eckkanten (13, 14), durch Anlage aneinander oder durch Anlage an der Innenseite der Schenkelenden (6, 7) entsteht.

4. Wäscheklammer nach einem der Ansprüche 1 bis 3, dadurch gekennzeichnet, dass der Kniehebelverschluss (8, 9, 10, 11, 12) in der Mitte durch zwei halbkreisförmige Ausbuchtungen (16, -17) verbreitert ist.

5. Wäscheklammer nach einem der Ansprüche 1 bis 4, dadurch gekennzeichnet, dass die Klammerschenkel (1, 2) mit ihren Klemmbacken (4, 5) ein T-Profil bilden.

## Claims

1. Clothes peg having two clothes peg legs articulatedly connected with one another and between their ends, which consist at least in one part section of elastically deformable material, which have clamping jaws at their one ends and at their leg ends remote from the clamping jaws spacer legs are arranged the overall length of which is greather than the distance between the free ends of the clothes peg legs in the clamping position of the clothes peg, characterized in that the clamping jaws (4, 5) in the unloaded condition from a reception part widening in wedge form for the items of washing, and in that the spacer legs (10, 11) are connected with one another through a joint (12) and with the leg ends (6, 7) of the clothes peg legs (1, 2) in each case through a joint (8, 9), to form a toggle catch (8 to 12).

2. Clothes peg according to claim 1, characterized in that the inner sides of the clamping jaws (4, 5) are provided with transverse grooves (4a, 5a) of semi-circular or notch form.

3. Clothes peg according to claim 1 or 2, characterized in that the spacer legs (10, 11) are so formed on their under side that the upward limiting abutment is produced by corner edges (15) lying inwards on the under side and the downward limiting abutment is produced by the outer corner edges (13, 14) lying on the under side, by abutment on one another or by abutment on the inner side of the leg ends (6, 7).

4. Clothes peg according to one of claims 1 to 3, characterized in that the toggle catch (8, 9, 10, 11, 12) is widened in the middle by two outward bulges (16, 17) of semi-circular form.

5. Clothes peg according to one of claims 1 to 4, characterized in that the clothes peg legs (1, 2) with their clamping jaws (4, 5) from a T-section.

## Revendications

1. Pince à linge comprenant deux branches qui, raccordées de façon articulée l'une à l'autre et entre leurs extrémités et réalisées, tout au moins dans une zone partielle, en un matériau élastiquement déformable, comportent des mâchoires de serrage à l'une de leurs extrémités et, à leurs extrémités opposées à ces mâchoires de serrage, de bras d'écartement dont la longueur totale est plus grande que la distance entre les extrémités libres des branches de la pince en position de serrage de celle-ci, caractérisée par le fait que les mâchoires de serrage (4, 5) constituent, à l'état desserré une cavité s'élargissant en forme de coin pour recevoir la pièce de linge, et que les bras d'écartement (10, 11), pour former une fermeture à levier à genouillère (8 à 12), sont mutuellement raccordés par une articulation (12) et respectivement raccordés aux extrémités (6,7) des branches (1, 2) par une articulation (8, 9).

2. Pince à linge selon la revendication 1, caractérisée par le fait que les faces internes des mâchoires de serrage (4, 5) sont munies de rainures transversales (4a, 5a) semi-circulaires ou en forme d'entaille.

3. Pince à linge selon la revendication 1 ou 2, caractérisée par le fait que les bras d'écartement (10, 11) sont réalisés au niveau de leur face inférieure de manière que la butée d'arrêt vers le haut soit formée par des arêtes angulaires internes (15) placées sur la face inférieure et, la butée d'arrêt vers le bas par des arêtes angulaires externes (13, 14) placées sur la face inférieure, ces butées venant s'appliquer l'une contre l'autre ou sur la face interne des extrémités (6, 7) des branches.

4. Pince à linge selon l'une des revendications 1 à 3, caractérisée par le fait que la fermeture à levier à genouillère (8, 9, 10, 11, 12) est élargie au centre par deux excroissances (16,17), semi-circulaires.

5. Pince à linge selon l'une des revendications 1 à 4, caractérisée par le fait que les branches (1, 2) de la pince forment un profil en T avec leur mâchoire de serrage (4, 5).
